# EUROPÄISCHE PATENTANMELDUNG

(11) **EP 3 438 394 A1**
(43) Veröffentlichungstag der Anmeldung: **06.02.2019**
(21) Anmeldenummer: 18181792.5
(22) Anmeldetag: 04.07.2018
(51) Int. Cl.: E06B 1/60, E06B 5/16, E06B 1/70, E06B 1/62

(54) **RAHMENLOSES FEUERSCHUTZISOLIERVERGLASUNGSSYSTEM**

(30) Priorität: 01.08.2017 AT 3162017
(71) Anmelder: Hölzl, Christian, 5020 Salzburg (AT)
(72) Erfinder: Hölzl, Christian, 5020 Salzburg (AT)

(57) **Zusammenfassung**

Rahmenloses Feuerschutzsystem, wobei eine Feuerschutzglasscheibe (1), beziehungsweise eine Feuerschutzisolierglasscheibe (22) direkt mittels Klemmen (10), vorzugsweise aus Metall, auf dem untergrundbildenden Mauerwerk (14) befestigt wird, sodass ein Spalt (17) zwischen Feuerschutzglasscheibe (1) und untergrundbildendem Mauerwerk (14) entsteht, welcher brandschutztechnisch, vorzugsweise mit einem intumeszierenden, dämmschichtbildenden oder aufquellenden Material (2), verfüllt wird. Auf der Feuerschutzglasscheibe (1) wird entlang der Glaskante mindestens ein Adapterprofil (4, 9), vorzugsweise mittels Klebefuge (3, 8), befestigt. Auf dem Adapterprofil (4, 9) und auf dem untergrundbildenden Mauerwerk (14) werden, den Spalt (17) überdeckend, die bauanschlussbildenden Materialen (5, 12), vorzugsweise dampfdiffusionsoffene und dampfdiffusionsdichte Folien aus Kunststoff, befestigt. Die Klemme (10) ist einteilig oder mehrteilig bestehend aus einem Grundkörper (20) und mindestens einem Haltewinkel (21). Es können auch mehrere Feuerschutzglasscheiben (1) neben- oder übereinander mittels brandschutztechnisch ausgeführter Fuge (19) angeordnet werden.

## Beschreibung

Die Erfindung betrifft ein rahmenloses Feuerschutzisolierverglasungssystem, welches durch eine spezielle Anordnung von Adapterprofilen die bauphysikalischen und thermischen Ansprüche ohne weiteren Profilrahmen erfüllt.

Bekannte wärmeisolierende Feuerschutzverglasungen werden umlaufend in einem Feuerschutzrahmen gehalten, um die Scheibe im Mauerwerk befestigen zu können und den Anschluss von Bauanschlussfolien zu ermöglichen. Die bis dato verwendeten Rahmen werden aus Holz-, Aluminium- oder Stahlprofilen gefertigt. Die Rahmen werden mit einer gewissen Einbauluft im Mauerwerk montiert (Bauanschlussfuge). Der Spalt wird in der Regel mit Brandschutzdämmmaterial (z. B. Steinwolle) ausgefüllt und mit dampfdiffusionsoffenen (außen) und dampfdiffusionsdichten (innen) Folien abgeklebt. Die Folien werden spaltüberdeckend am Rahmen und am Mauerwerk befestigt.

Es ergeben sich also bei den bekannten Feuerschutzverglasungen zwei Zwischenräume, den Glasfalz und den Spalt zwischen Rahmen und Mauerwerk. Diese müssen brandschutztechnisch, und aber vor allem auch bauphysikalisch so ausgebildet werden, dass alle Anforderungen hinsichtlich Feuerschutz, Kondensatfreiheit, Dichtheit etc. erfüllt werden.

Übliche Rahmenkonstruktionen aus Metall sind im Speziellen bei höheren Feuerschutzanforderungen (EI 60, EI 90) mit im Brandfall kühlenden Einschüben versehen, welche sich aber sehr schlecht auf die Wärmedämmeigenschaften des Rahmens auswirken. Solche Rahmen (U_{f} ∼ 2,0 W/m²K) haben einen wesentlich höheren Wärmedurchgangskoeffizienten als das eingebaute Glas (U_{g} ∼0,6 W/m²K) und sind somit die thermische Schwachstelle des Verglasungssystems.

Zudem sind solche Rahmen in der Bautiefe beschränkt und lassen nur selten sehr dicke, wärmetechnisch hochwertige Gläser zu.

Der Feuerschutzrahmen ist auch wegen der großen Ansichtsbreite ungeeignet, um im Mauerwerk bündig integriert zu werden. Dies wird jedoch aus ästhetischen Gründen immer öfter von Bauherren und Architekten gefordert.

Rahmenlose Feuerschutzverglasungen sind daher derzeit nur in der Innenanwendung ohne thermische Anforderungen verwendbar.

Der Erfindung liegt demnach die Aufgabe zugrunde, eine Feuerschutzverglasung als thermische Abtrennung zum Außenbereich zu ermöglichen, ohne einen Rahmen mit den oben genannten Nachteilen verwenden zu müssen und trotzdem den Bauanschluss feuerschutztechnisch und bauphysikalisch korrekt herstellen zu können.

Dies wird erfindungsgemäß durch die kennzeichnenden Merkmale des Anspruchs 1 erreicht. Weitere vorteilhafte Ausgestaltungen werden gemäß den Unteransprüchen vorgeschlagen.

Die Erfindung wird anhand eines Ausführungsbeispiels gemäß den Zeichnungen näher erläutert, wobei
Fig. 1 den Schnitt durch den Bauanschluss des rahmenlosen Feuerschutzsystems mit Feuerschutzscheibe, Gegenscheiben, Metallklemmen, Adapterprofil mit und ohne Nut zur Aufnahme einer Fensterbank, Klebefuge, Bauanschlussmaterialen, intumeszierendem und/oder aufquellendem Material, Mauerwerk,
Fig. 2 die mögliche Anordnung der Feuerschutzscheiben mittels Nurglasfuge,
Fig. 3 eine einteilige Metallklemme mit Befestigungsmittel,
Fig. 4 eine zweiteilige Metallklemme mit Befestigungsmittel zeigt.

Da der Rahmen einer üblichen Feuerschutzisolierverglasung negative Auswirkungen auf die Wärmedämmung hat und optisch auffällig in Erscheinung tritt, ist es Ziel jeder bauphysikalischen und architektonischen Überlegung, diese Faktoren weitestgehend zu minimieren.

Das in Figur 1 dargestellte rahmenlose Feuerschutzisolierverglasungssystem ist eine Anordnung aus einer Feuerschutzisolierglasscheibe 22, welche mittels einer Klemme 10 direkt auf das untergrundbildende Mauerwerk 14 befestigt wird. Die Feuerschutzisolierglasscheibe 22 besteht aus einer Feuerschutzglasscheibe 1, welche mittels mindestens einem Abstandhalter 18 und mindestens einer Gegenscheibe 16 ausgeführt wird.

Die feuerschutztechnischen Anforderungen werden durch das intumeszierende Material 2 erfüllt, die bauphysikalischen, bzw. thermischen Anforderungen durch die direkte Anbindung, vorzugsweise durch Verklebung mittels Klebefuge 3, 8, der bauanschlussbildenden Materialen 5, 12 an die Feuerschutzisolierglasscheibe 22 und/oder an das Adapterprofil 4, 9. Die bauanschlussbildenden Materialien 5, 12 schützen somit den Spalt 17 vor Feuchtigkeit und Kondenswasser. Das äußere Adapterprofil 9 kann auch mit Hilfe einer Nut 11 dazu dienen, um wasserableitende Konstruktionen 13, in der Regel Fensterbänke, befestigen zu können. Die Klemme 10, welche die Feuerschutzisolierglasscheibe 22 hält, kann wie in Figur 3 beschrieben einteilig aus einem Stück oder wie in Figur 4 beschrieben für ein einfacheres Verglasen der Scheiben zweiteilig aus einem Grundkörper 20 und mindestens einem Haltewinkel 21 gefertigt werden. Die Befestigung an das untergrundbildende Mauerwerk 14 kann sehr einfach und kostengünstig mit Befestigungsmittel 6, wie zum Beispiel Nageldübel, erfolgen.

Um die somit erzielte rahmenlose Optik auch bei großflächigen Verglasungen herstellen zu können, eignet sich besonders, wie in Figur 2 dargestellt, mehrere Feuerschutzglasscheiben 1 oder Feuerschutzisolierglasscheiben 22 mittels einer brandschutztechnisch ausgeführten Fuge 19 zu verbinden.

Auch ein bündiger Abschluss des Adapterprofils 4,9 mit der Mauerwerksoberfläche 7 ist einfach herzustellen.

Das rahmenlose Feuerschutzisolierglassystem stellt so eine wirtschaftlichere und thermisch hochwertigere Feuerschutzverglasung als bei Verwendung herkömmlicher Profilrahmensysteme dar.

## Patentansprüche

1. Rahmenloses Feuerschutzisolierverglasungssystem, **dadurch gekennzeichnet, dass** auf einer Feuerschutzglasscheibe (1), welche auf dem untergrundbildenden Mauerwerk (14) ohne dazwischen angeordnetem Rahmen befestigt wird, die darauf befestigten bauanschlussbildenden Materialien (5, 12), vorzugsweise Bauanschlussfolien aus Kunststoff, entweder auf mindestens einem auf der Feuerschutzglasscheibe (1), vorzugsweise mittels Klebefuge (3, 8), angebrachten Adapterprofil (4, 9), vorzugsweise aus Metall, angebracht werden oder unmittelbar auf der Oberfläche der Feuerschutzglasscheibe (1) ohne Verwendung eines Adapterprofiles (4, 9) befestigt werden.

2. Rahmenloses Feuerschutzisolierverglasungssystem nach Anspruch 1 **dadurch gekennzeichnet, dass** die Feuerschutzglasscheibe (1) als Feuerschutzisolierglasscheibe (22) mit mindestens einem gasgefüllten Zwischenraum (15), welcher mittels mindestens einem Abstandhalter (18) und mindestens einer Gegenscheibe (16) ausgeführt wird.

3. Rahmenloses Feuerschutzisolierverglasungssystem nach Anspruch 1 oder 2, **dadurch gekennzeichnet, dass** die Feuerschutzglasscheibe (1) mittels mindestens einer Klemme (10), vorzugsweise aus Metall, auf dem untergrundbildenden Mauerwerk (14), mittels Befestigungsmittel (6), vorzugsweise Schrauben oder Dübel, befestigt wird, welche auf den äußersten Glasoberflächen der Feuerschutzglasscheibe (1) oder einer Gegenscheibe (16) der Feuerschutzisolierglasscheibe (22) anliegt.

4. Rahmenloses Feuerschutzisolierverglasungssystem nach Anspruch 3, **dadurch gekennzeichnet, dass** die Klemme (10) auch mehrteilig aus Grundkörper (20) und mindestens einem Haltewinkel (21) ausgeführt wird, und vorzugsweise mittels Befestigungsmittel (6), vorzugsweise Schrauben oder Dübel, auf dem untergrundbildenden Mauerwerk (14) befestigt wird

5. Rahmenloses Feuerschutzisolierverglasungssystem nach einem der Ansprüche 1 bis 4, **dadurch gekennzeichnet, dass** das äußere Adapterprofil (9) eine Nut (11) besitzt, um wasserableitende Konstruktionen (13), vorzugsweise Fensterbänke, zu befestigen.

6. Rahmenloses Feuerschutzisolierverglasungssystem nach einem der Ansprüche 1 bis 5, **dadurch gekennzeichnet, dass** die verwendeten Klebstoffe, vorzugsweise Silikon, zum Herstellen der Klebefuge (3, 8) und die verwendeten bauanschlussbildenden Materialien (5, 12) eine Entzündungstemperatur von über 180°C aufweisen.

7. Rahmenloses Feuerschutzisolierverglasungssystem nach einem der Ansprüche 1 bis 6, **dadurch gekennzeichnet, dass** auch mehrere Feuerschutzglasscheiben (1) und/oder Feuerschutzisolierglasscheiben (22) neben- und/oder übereinander, verbunden mittels brandschutztechnisch ausgeführter Fuge (19), vorzugsweise Silikonverfugung, in der durch das untergrundbildende Mauerwerk (14) gebildeten Öffnung angeordnet werden.

8. Rahmenloses Feuerschutzisolierverglasungssystem nach einem der Ansprüche 1 bis 7, **dadurch gekennzeichnet, dass** sich im Spalt (17) zwischen Feuerschutzglasscheibe (1) oder Feuerschutzisolierglasscheibe (22) und untergrundbildendem Mauerwerk (14) aufquellende und/oder dämmschichtbildende und/oder intumeszierende Materialien (2) befinden.

9. Rahmenloses Feuerschutzisolierverglasungssystem nach einem der Ansprüche 1 bis 8, **dadurch gekennzeichnet, dass** das Adapterprofil (4, 9) innen und/oder außen bündig mit der Mauerwerksoberfläche (7), vorzugsweise Putz, abschließt.
